# FASCICULE DE BREVET EUROPEEN

(11) **EP 3 420 844 B1**
(45) Date de publication et mention de la délivrance du brevet: **13.04.2022**
(21) Numéro de dépôt: 18172208.3
(22) Date de dépôt: 14.05.2018
(51) Int. Cl.: A45D 34/04, A45D 40/26

(54) **EMBOUT APPLICATEUR POUR PRODUIT COSMÉTIQUE, APPLICATEUR ET ENSEMBLE APPLICATEUR ASSOCIÉS**
APPLIKATORTRICHTER FÜR KOSMETIKPRODUKT, ENTSPRECHENDER APPLIKATOR UND ENTSPRECHENDE APPLIKATORANORDNUNG
COSMETIC-PRODUCT APPLICATOR TIP, ASSOCIATED APPLICATOR AND APPLICATOR UNIT

(30) Priorité: 30.06.2017 FR 1756223
(43) Date de publication de la demande: 02.01.2019
(73) Titulaire: Albéa Services, 92230 Gennevilliers (FR)
(72) Inventeur: CRAPET, Yann, 95830 Frémécourt (FR); BALESTRINI, Thierry, 91630 Leudeville (FR)
(74) Mandataire: Gevers & Orès

(56) Documents cités:
- EP-A1- 1 440 629
- EP-B1- 1 440 629
- US-A- 5 123 431

## Description

L'invention concerne un embout applicateur pour produit cosmétique, un applicateur et un ensemble applicateur associés.

On connait des ensembles applicateur pour produit cosmétique, notamment pour produit cosmétique destiné à être appliqué sur les lèvres d'un utilisateur. Lesdits ensembles applicateurs comprennent un récipient contenant le produit cosmétique et un applicateur adapté pour être fixé de manière amovible sur le récipient.

Le récipient comprend généralement un corps, le corps comprenant des parois délimitant un réservoir dans lequel est contenu le produit cosmétique, et un goulot définissant une ouverture par laquelle le produit cosmétique peut être extrait. L'applicateur comprend généralement un bouchon adapté pour être fixé sur le goulot, une tige s'étendant à partir du bouchon et un embout applicateur fixé à une extrémité libre de la tige.

Lorsque le bouchon est fixé sur le goulot, la tige et l'embout applicateur s'étendent à l'intérieur du réservoir. L'applicateur est immergé dans le produit cosmétique contenu dans le réservoir.

Pour utiliser l'applicateur, l'utilisateur détache le bouchon du goulot et extrait l'applicateur du récipient.

Les embouts applicateurs connus présentent généralement une zone en forme de spatule destinée à venir au contact des lèvres à maquiller, notamment pour les charger en produit cosmétique. Cependant, la zone en forme de spatule ne permet habituellement qu'une application locale de produit cosmétique, en particulier sur une seule lèvre à la fois. La spatule présente également une rigidité peu confortable lorsqu'on exerce une pression sur les lèvres.

Il existe également des embouts dont la surface d'application se présente comme une sphère fixée à une extrémité de la tige. Ces embouts permettent l'application du produit cosmétique sur les deux lèvres de l'utilisateur mais ils sont difficiles à essorer et une quantité importante de produit s'accumule entre l'embout et la tige rendant l'application délicate.

EP1440629 est un example d'embout applicateur selon l'état de la technique.

La présente invention vise à proposer un embout applicateur permettant de maquiller, en une unique application, les deux lèvres d'un utilisateur tout en conservant un confort d'utilisation lors du maquillage et une facilité d'essorage.

Ainsi, l'invention concerne un embout applicateur pour produit cosmétique, l'embout applicateur comportant une partie de fixation apte à être assemblée à une tige support et une partie d'application dudit produit. La partie d'application s'étend suivant une direction principale d'extension longitudinale, dite direction principale, entre une extrémité proximale et une extrémité distale opposée à l'extrémité proximale. La partie de fixation comprend un doigt support externe à la tige support. La partie d'application est fixée au doigt support de manière à envelopper la majeure partie du doigt support, le doigt support et la partie d'application étant en contact discret sur une zone limitée au voisinage de l'extrémité distale de la partie d'application. La partie d'application est configurée pour passer d'une position de repos dans laquelle le doigt support et l'extrémité proximale de la partie d'application sont libres de tout contact vers une position d'utilisation, dans laquelle le doigt support (15) et/ou la partie d'application (20) ploient de manière à ce que l'extrémité proximale de la partie d'application soit au point d'entrer, ou entre en contact avec le doigt support et/ou la tige support, la partie d'application présente une paroi interne et une paroi externe, ladite paroi externe étant confondue avec une surface applicatrice, ladite paroi interne de la partie d'application et le doigt support formant une cavité en forme de volume de révolution autour du doigt support, ladite cavité formant un réservoir.

Autrement dit l'embout applicateur comprend une partie d'application fixée à un doigt support de manière à envelopper la majeure partie de celui-ci, tel un capuchon recouvrant le doigt support s'étendant de l'extrémité distale de la partie d'application jusqu'à la tige support. L'applicateur a une forme de « champignon », ou de « parapluie », très distinctive. L'espace entre la partie d'application et la tige support est ainsi réduite et on évite une accumulation de produit à ce niveau après essorage qui risque de couler et gêne pour l'application du produit.

D'autre part, l'espace entre la partie d'application, et la tige support donne une souplesse à l'embout applicateur; cette souplesse confère audit embout un confort d'utilisation, notamment pour un maquillage des lèvres d'un utilisateur.

Cet espace est définissable comme un creux, notamment en forme de volume de révolution, autour d'un doigt de support, délimité par les parois internes et le doigt de support et formant un réservoir.

Selon différents modes de réalisation de l'invention, qui pourront être pris ensemble ou séparément :
- la partie d'application présente une paroi interne et une paroi externe opposées,
- la paroi interne et la paroi externe sont séparées d'une épaisseur de matière,
- la paroi externe est confondue avec une surface applicatrice,
- la surface applicatrice est continue,
- un espace entre la paroi interne de la partie d'application et le doigt support est formé de manière à délimiter une cavité,
- le doigt support et la partie d'application sont au point d'entrer ou entrent en contact via la paroi interne de la partie d'application,
- la partie de fixation et la partie d'application sont deux pièces distinctes,
- la partie de fixation et la partie d'application sont une pièce unique,
- le doigt support est rigide,
- le doigt support est souple,
- la cavité est conçue de manière à servir de réservoir intermédiaire pour le produit cosmétique à appliquer,
- la partie de fixation et la partie d'application sont dans des matériaux différents,
- la partie de fixation et la partie d'application sont dans un matériau identique,
- l'épaisseur de matière entre la paroi interne et la paroi externe de la partie d'application est variable,
- l'épaisseur de matière entre la paroi interne et la paroi externe de la partie d'application est constante,
- la partie d'application comprend au moins une lumière.
- la partie d'application présente une forme ovale,
- la partie de fixation et la partie d'application sont des pièces moulées,
- la partie de fixation et/ou la partie d'application comprend un matériau élastomère,
- notamment des élastomères thermoplastiques (TPE), des copolymères butadiène-acrylonitrile (NBR), des silicones,
- la partie de fixation peut en outre comprendre un matériau thermoplastique tel que le polypropylène (PP), le polytéréphtalate d'éthylène (PET) ou le en poly-oxo-méthylène (POM),
- la paroi externe de la partie d'application est lisse et/ou floquée,
- le flocage de la partie d'application comprend du coton ou du nylon.

L'invention concerne également un applicateur comprenant un embout applicateur tel que décrit plus haut et ladite tige support. Avantageusement :
- la tige, de forme sensiblement cylindrique, présente un diamètre D,
- la partie d'application présente une section transversale circulaire de diamètre maximale d,
- les deux diamètres D, d sont reliés par la formule suivante : 0,9 ≤ *^{d}*/*_{D}* ≤ 1,5,
- la tige comprend une direction principale d'extension longitudinale confondue avec la direction principale de l'applicateur.

L'invention concerne aussi un ensemble applicateur pour produit cosmétique, comprenant un récipient comprenant un corps formant un réservoir destiné à contenir le produit cosmétique, et un applicateur tel que décrit plus haut, adapté pour être fixé sur le récipient, de sorte que l'embout applicateur est logé à l'intérieur du réservoir.

Selon différents modes de réalisation de l'invention, qui pourront être pris ensemble ou séparément :
- le récipient comprend, en outre, un goulot définissant une ouverture par laquelle le produit cosmétique peut être extrait, et un essoreur, fixé à l'intérieur dudit goulot,
- l'ensemble applicateur comprend, en outre, un bouchon adapté pour être fixé sur le goulot, la tige s'étendant à partir du bouchon,
- l'essoreur comprend un orifice d'essorage configuré pour racler le produit cosmétique en excès sur l'applicateur,
- le diamètre de l'orifice d'essorage est sensiblement le même que celui de la tige de l'applicateur.

L'invention concerne encore l'ensemble applicateur dont le réservoir est rempli de produit cosmétique, le produit étant en particulier destiné au maquillage des lèvres d'un utilisateur.

L'invention sera mieux comprise, et d'autres buts, détails, caractéristiques et avantages de celle-ci apparaîtront plus clairement au cours de la description explicative détaillée qui va suivre, d'au moins un mode de réalisation de l'invention donné à titre d'exemple purement illustratif et non limitatif, en référence aux dessins schématiques annexés.

Sur ces dessins :
- la figure 1 est une vue en coupe d'un premier exemple de réalisation d'un embout applicateur selon l'invention en position de repos,
- la figure 2 est une vue en coupe de l'embout applicateur de la figure 1 dans une première position d'utilisation,
- la figure 3 est une vue en coupe de l'embout applicateur de la figure 1 dans une seconde position d'utilisation,
- la figure 4 est une vue en coupe d'un deuxième exemple de réalisation d'un embout applicateur selon l'invention en position de repos,
- la figure 5 est une vue en coupe de l'embout applicateur de la figure 4 dans une première position d'utilisation,
- la figure 6 est une vue en coupe de l'embout applicateur de la figure 4 dans une troisième position d'utilisation,
- la figure 7 est une vue en coupe longitudinale d'un exemple de réalisation d'un ensemble applicateur selon l'invention comprenant l'embout applicateur des figures 1 à 3,
- la figure 8 est une vue éclatée de l'ensemble applicateur de la figure 7.

La figure 1 illustre un premier exemple d'embout applicateur 10 pour produit cosmétique suivant l'invention.

L'embout applicateur 10 s'étend suivant une direction principale d'extension longitudinale, dite direction principale et repérée X sur les figures.

L'embout applicateur 10 comprend une partie d'application 20. On entend par « partie d'application » une partie de l'embout applicateur qui est apte à retenir du produit cosmétique lorsqu'elle est mise en contact avec, et à le restituer ensuite.

La partie d'application 20 s'étend suivant la direction principale, entre une extrémité proximale 13 et une extrémité distale 16, opposée à l'extrémité proximale. La partie d'application 20 présente une paroi interne 21 et une paroi externe, la paroi externe étant confondue avec une surface applicatrice 22. On entend par « surface applicatrice » une surface dépourvue de protubérances telles que les protubérances des brosses à mascara qui servent à l'application du produit. Il s'agit de la surface externe de la partie d'application 20.

De préférence, la surface applicatrice 22 est arrondie et s'étend de l'extrémité distale 16 vers l'extrémité proximale 13 de la partie d'application 20. La partie d'application 20 présente une section longitudinale à la direction principale X allongée, notamment en forme d'ovale dont une partie de matière est manquante au niveau de l'extrémité proximale 13, et une section transversale à la direction principale X circulaire et de diamètre maximal d. Cette forme allongée procure une surface applicatrice 22 plus importante tout en conservant un diamètre restreint de la partie d'application 20 pour faciliter son introduction dans un récipient 50 contenant le produit cosmétique.

D'autre part, l'embout applicateur 10 comprend une partie de fixation 11 se présentant ici sous la forme d'un manchon 14 et d'un doigt support 15. Le manchon 14 est configuré pour être assemblé à une tige support 40, ici encastré dans la tige support 40. Le doigt support 15 est dans le prolongement du manchon (14) et de la tige support 40 et est configuré pour lier la partie d'application 20 au manchon 14. Autrement dit, le manchon 14 et la tige support 40 sont des pièces distinctes destinées à être en liaison encastrée une fois assemblées ensemble.

La partie d'application 20 est ainsi fixée au doigt support 15 de manière à envelopper la majeure partie de celui-ci. Autrement dit, la partie d'application 20 est une enveloppe tel qu'un capuchon entourant le doigt support 15 et s'étendant de l'extrémité distale 16 jusqu'au manchon 14.

Encore autrement dit, l'applicateur a une forme de « champignon », ou de « parapluie », très distinctive.

De cette manière, une fois l'embout 10 fixé sur la tige support 40, l'enveloppe s'étend jusqu'à la tige support 40 réduisant l'espace entre la partie d'application 20 et la tige support 40. On évite ainsi une accumulation de produit à ce niveau après essorage qui risque de couler et gêne pour l'application du produit.

Pour assurer cette fixation, le doigt support 15 et la partie d'application 20 sont en contact discret sur une zone limitée au voisinage de l'extrémité distale 16 de la partie d'application 20. On entend par « contact discret » un contact en un point isolé, ponctuel, c'est-à-dire un contact au niveau d'une zone de faible superficie. Autrement dit, le contact entre le doigt support 15 et la partie d'application 20 est fait via la paroi interne 21 de la partie d'application 20. L'extrémité du doigt support 15 opposée au manchon 14 est reliée à la paroi interne 21 de l'extrémité distale 16 de la partie d'application 20 en un point, dit point de fixation F. On entend par « point F », une zone de contact sensiblement ponctuelle qui confère à l'enveloppe un point autour duquel elle est apte à basculer. Ce point de fixation F correspond sensiblement à la section transversale du doigt support 15, ici un cercle de diamètre d15 correspondant à celui du doigt support 15 qui est cylindrique.

De façon avantageuse la surface applicatrice 22 est continue de manière à former un espace entre la paroi interne 21 de la partie d'application 20 et le doigt support 15 délimitant ainsi une cavité 23. Autrement dit, l'épaisseur de matière entre la surface applicatrice 22 (ou paroi externe) et la paroi interne 21 sert de paroi à la cavité 23. La cavité 23 présente l'avantage de servir de réservoir intermédiaire pour le produit cosmétique à appliquer.

La cavité est conçue comme un réservoir intermédiaire.

En effet, la cavité 23 permet d'avoir suffisamment de produit cosmétique sur l'embout applicateur 10 ce qui assure à l'utilisateur de pouvoir se maquiller, en une unique application sans devoir recharger l'embout applicateur 10 en produit cosmétique. Cette cavité 23, ou espace, participe à autoriser le basculement potentiel de la partie d'application 20 par rapport au doigt support 15.

De façon avantageuse, la partie d'application 20 est configurée pour passer d'une position de repos dans laquelle le doigt support 15 et l'extrémité proximale 13 de la partie d'application 20 sont libres de tout contact vers une position d'utilisation, dans laquelle le doigt support 15 et/ou la partie d'application 20 ploient de manière à ce que l'extrémité proximale 13 de la partie d'application 20 soient au point d'entrer ou entrent en contact avec le doigt support 15 et/ou la tige support 40. On entend par « ployer » fléchir, se courber, se déformer sous une pression appliquée par un utilisateur et/ou par un essoreur. On entend par « sur le point de » se rapprocher de, effleurer, à la limite de. Autrement dit, sous une pression exercée, par exemple, par l'utilisateur, le doigt support 15 et/ou la partie d'application 20 se déforment de manière à ce que l'extrémité proximale 13 de la partie d'application 20 se rapproche du doigt support 15 et/ou de la tige support 40. Le rapprochement peut se faire jusqu'à ce que l'extrémité proximale 13 de la partie d'application 20 soit en contact avec le doigt support 15 et/ou de la tige support 40 ou peut se stopper avant que l'extrémité proximale 13 de la partie d'application 20 entre en contact avec le doigt support 15 et/ou de la tige support 40.

La position de repos est visible aux figures 1 et 4. Plusieurs exemples de positions d'utilisation sont visibles aux figures 2, 3, 5 et 6.

De façon avantageuse, pour permettre le passage de la partie d'application de la position de repos vers la position d'utilisation, la partie d'application 20 est souple. On entend par « souple », flexible, déformable en particulier à une pression exercée par un utilisateur, notamment au toucher des lèvres d'un utilisateur. Cette souplesse est notamment apportée par le fait que la partie d'application 20 est creuse. En effet, l'épaisseur de matière entre la surface applicatrice 22 et la paroi interne 21 est choisie de manière à ce que la partie d'application 20 soit suffisamment flexible pour pouvoir s'écraser, en particulier lors de l'application sur les lèvres. L'épaisseur de matière peut être variable. Autrement dit, l'épaisseur de matière peut varier le long de l'axe X dans la direction d'une composante des axes Y et Z, comme on le verra par la suite dans les différents exemples de réalisation.

Le matériau de la partie d'application 20 est également choisi en fonction de la souplesse souhaitée. Il s'agit notamment de matériaux connus pour leur souplesse et leur élasticité, tel que des élastomères thermoplastiques (TPE), des copolymères butadiène-acrylonitrile, aussi appelés « caoutchoucs nitrile » (NBR), des silicones, et plus préférentiellement des élastomères thermoplastiques (TPE).

Cette souplesse permet une meilleure précision et un confort d'application. Elle permet également de restituer le produit contenu dans la cavité 23 en exerçant une pression sur la surface applicatrice 22.

De plus, pour faciliter le passage vers la position d'utilisation, le doigt support 15 peut ne pas être enveloppé totalement par la partie d'application 20. Ainsi, comme illustré aux figures 1 à 6, une partie du doigt support 15, dite partie intermédiaire 17, peut ne pas être enveloppée par la partie d'application 20. Cette partie intermédiaire 17 n'est pas non plus encastrée dans la tige support 40. Lorsque l'utilisateur applique le produit cosmétique sur des lèvres, une pression est exercée sur la partie d'application 20. Cette pression entraîne l'écrasement plus ou moins important de la paroi de la partie d'application 20 ce qui provoque un rapprochement de l'extrémité proximale 13 de la partie d'application 20 vers la tige support 40 jusqu'à ce que l'extrémité proximale 13 de l'enveloppe soit sur le point d'entrer ou entre en contact avec le doigt support 15 et/ou la tige support 40. L'embout est alors dans une position d'utilisation. Cet écrasement est également favorisé par l'utilisation de matériaux présentant une certaine élasticité. Cela est particulièrement visible aux figures 5 et 6.

Comme cela est visible aux figures 2, 3, 5 et 6, il existe plusieurs positions d'utilisation qui peuvent varier d'un exemple à l'autre de réalisation. Différentes positions d'utilisation seront décrites par la suite.

L'embout applicateur 10 peut être avantageusement obtenu par injection, bi-injection, assemblage ou surmoulage.

De plus, afin d'éviter toute zone d'affaiblissement entre le manchon 14 et la partie d'application 20, en particulier au niveau de la partie intermédiaire 17, le doigt support 15 et le manchon 14 présentent une section, notamment transversale à la direction principale X, de forme sensiblement cylindrique dont le diamètre d15 est compris entre 1,5 et 3 mm suivant la souplesse et la matière souhaitée, de préférence le diamètre est au moins égal à 1,5 mm, et encore plus de préférence égal à 2 mm.

On peut également envisager que la partie d'application 20 comprenne au moins une lumière (non représentée). Il peut s'agir par exemple de trous, de perforation ou d'ouvertures faits par exemple dans la paroi de la partie d'application 20. Ces lumières peuvent servir à restituer le produit contenu dans la cavité 23 lors de l'application ou encore à améliorer l'essorage de la partie d'application 20, le produit en surplus pouvant sortir par ces lumières lors de l'essorage par exemple.

Comme on le verra avec les deux exemples de réalisation décrits ci-dessous, la partie d'application 20 et la partie de fixation 11 peuvent être une pièce unique (figures 1 à 3) ou deux pièces distinctes (figures 4 à 6) et le doigt support 15 peut être envisagé souple ou rigide.

Dans le cas d'un doigt support 15 souple, celui-ci comprend avantageusement un matériau élastomère, en particulier un élastomère dont la dureté est supérieure ou égale à, environ, 40 Shore A. En effet, une dureté inférieure à 40 Shore A entraînerait une partie d'application 20, issue de matière avec la partie de fixation 11, qui serait difficile à injecter et trop souple. Par « trop souple », on entend, ici, qu'au moment de l'utilisation de l'embout 10, et plus précisément au moment de l'extraction de l'embout 10 et de son essorage, il y aurait un risque que la partie d'application 20 puisse se retourner et que l'embout 10 devienne inutilisable.

Ainsi, afin d'éviter tout problème au moment de l'injection et/ou de l'utilisation de l'embout, le matériau élastomère présentera avantageusement une dureté comprise entre, environ, 40 Shore A et, environ, 90 Shore A, les bornes de cet intervalle étant comprises.

Un premier exemple de réalisation va maintenant être décrit en référence aux figures 1 à 3. Dans cet exemple, la partie de fixation 11 et la partie d'application 20 sont une pièce unique. De préférence, la partie de fixation 11 et la partie d'application 20 sont dans un matériau identique. Notamment un matériau élastomère tel que des élastomères thermoplastiques (TPE), des copolymères butadiène-acrylonitrile, aussi appelés « caoutchoucs nitrile » (NBR), des silicones, de préférence un élastomère thermoplastique (TPE).

La cavité 23 se présente sous la forme d'un cylindre creux, le creux correspondant au doigt support 15 qui est plein. Autrement dit, la paroi interne 21 de la partie d'application 20 est coaxiale à l'axe X et au doigt support 15 en position de repos.

Encore autrement dit, ladite cavité est un creux, en forme de volume de révolution, autour d'un doigt de support, délimité par les parois internes et le doigt de support et formant un réservoir.

En particulier, la partie applicatrice fait le tour du doigt support, notamment sur toute la périphérie dudit doigt.

Ainsi, la cavité 23 présente une distance d23 constante, de l'ordre par exemple de 0,7 à 1,5 mm. En revanche, l'épaisseur de matière entre la paroi interne 21 et la paroi externe 22 de la partie d'application 20 est variable le long de l'axe X dans la direction d'une composante des axes Y et Z. En effet, la paroi externe 22 présentant une forme ovale lorsque l'utilisateur regarde l'embout de côté et la paroi interne 21 étant coaxiale à l'axe X, l'épaisseur de matière est variable le long de l'axe X dans la direction d'une composante des axes Y et Z et présente ainsi une épaisseur maximale au niveau du diamètre maximale d de la partie d'application 20, de l'ordre par exemple de 1,7 mm. Cette surépaisseur permet d'avoir la partie bombée de la surface applicatrice 22 plus résistante à la pression exercée par l'utilisateur au moment de l'application sur les lèvres et un meilleur contrôle de l'application du produit cosmétique.

Dans ce mode de réalisation, l'épaisseur variable de matière entre la paroi interne 21 et la paroi externe 22 confère une certaine rigidité à la partie d'application. Par conséquent, avantageusement le doigt support 15 est souple.

Comme représenté à la figure 3, le doigt support 15 présente une certaine souplesse de sorte que le doigt support 15 et par conséquent la partie d'application 20 sont mobiles en rotation par rapport à la tige support 40 et au manchon 14 (le manchon 14 étant encastré dans la tige support 40), notamment selon au moins deux axes d'un repère orthonormé. Ce repère orthonormé est, par exemple, centré en un point de la direction principale X. Ainsi, les deux axes sont par exemple les axes repérés Y, Z sur les figures 1 à 6.

Ainsi la mobilité de la partie d'application 20 par rapport audit manchon 14 présente l'avantage de conférer audit embout applicateur 10 une capacité d'adaptation à un large public souhaitant l'utiliser pour se maquiller avec.

Cet exemple de réalisation présente deux positions d'utilisation visibles aux figures 2 et 3.

Dans un premier temps, lorsque l'utilisateur exerce une faible pression sur l'embout 10, seule la partie d'application 20 se déforme de manière à que l'extrémité proximale 13 de la partie d'application 20 soit au point d'entrer ou entre en contact avec le doigt support 15. Autrement dit, le doigt support 15 reste droit, c'est-à-dire dans l'alignement du manchon 14 et de la tige support 40 et donc de l'axe X, et seule la zone où la pression est exercée s'écrase et se rapproche du doigt support 15 au niveau de l'extrémité proximale 13 de la partie d'application. Ce rapprochement peut se faire jusqu'à ce l'extrémité proximale 13 de la partie d'application 20 soit en contact avec le doigt support 15, comme c'est le cas ici. Cette position d'utilisation, dite première position d'utilisation, est visible à la figure 2.

Cette position d'utilisation peut également être observée lorsque une pression est exercée au niveau de l'extrémité proximale 13 de la partie d'application 20, permettant un pivotement de la partie d'application 20, de manière à ce que l'extrémité proximale 13 de la partie d'application 20 soit au point d'entrer ou entre en contact avec le doigt support 15.

Cette position permet d'appliquer le produit cosmétique sur une lèvre délicatement et d'un seul tenant notamment car la pression permet le relargage du produit cosmétique contenu dans la cavité 23. De plus, la possibilité de déformation de la zone d'application permet à l'embout applicateur 10 de s'adapter à toutes les lèvres. On peut aussi imaginer que dans une autre position d'utilisation non représentée, l'extrémité proximale 13 de la partie d'application 20 et le doigt support 15 se rapprochent mais sans entrer en contact.

Il est aussi remarquable qu'une pression localisée entraine une déformation de la zone d'application. Ici, tel que cela est représenté sur la figure 2, une pression localisée à l'endroit de l'extrémité proximale 13 décale la partie d'application 20 vers le doigt support 15. Ainsi, l'embout applicateur de l'invention s'adapte d'autant plus à la zone à maquiller que la partie d'application 20 est apte à se décaler dès lors qu'elle est poussée, touchée, appuyée, même très localement.

Dans la position d'utilisation représentée à la figure 3, dite deuxième position d'utilisation, l'utilisateur exerce une pression plus prononcée sur l'embout 10 ou une pression localisée plutôt vers l'extrémité distale 16 de la partie d'application 20 et le doigt support 15 qui est souple se déforme. Autrement dit, le doigt support 15 n'est plus dans l'alignement du manchon 14 et de la tige support 40. Le doigt support 15 et donc la partie d'application 20 sont inclinés par rapport à l'axe X. Dans cette position, la paroi interne 21 de la partie d'application 20 est en contact avec le doigt support 15, en particulier au niveau du point de pression. Du côté opposé au point de pression, l'extrémité proximale 13 de la partie d'application 20 est en contact avec la tige support 40. Cette deuxième position d'utilisation permet une application plus importante du produit. Elle permet également de restituer le restant de produit contenu dans la cavité 23 en fin d'application et évite de devoir recharger l'embout 10 en le plongeant dans le récipient 50. Là encore, la déformation de la zone d'application permet à l'embout applicateur 10 de s'adapter à toutes les lèvres.

Il est également remarquable ici qu'une pression localisée entraine une déformation du doigt support 15. Ici, tel que cela est représenté sur la figure 3, une pression localisée à l'extrémité distale 16 de la partie d'application 20 entrainera un décalage de l'ensemble applicateur. De nouveau, l'embout applicateur de l'invention s'adapte d'autant plus à la zone à maquiller que la partie d'application 20 est apte à se décaler dès lors qu'elle est poussée, touchée, appuyée, même très localement.

Dans un deuxième mode de réalisation de l'embout applicateur 10 illustré aux figures 4 à 6, la partie de fixation 11 et la partie d'application 20 sont deux pièces distinctes. La partie de fixation 11 et la partie d'application 20 peuvent ainsi être dans des matériaux différents. Cela facilite le choix des matériaux dont les propriétés mécaniques, esthétiques, nécessaires peuvent différer pour la partie d'application 20 et la partie de fixation 11. On peut ainsi choisir un matériau souple et doux pour la partie d'application 20 et un matériau plus rigide pour la partie de fixation 11. Les deux matériaux doivent être compatibles pour assurer une fixation durable et résistante entre la partie d'application 20 et la partie de fixation 11 qui sont deux pièces distinctes. Il peut ainsi s'agir, de préférence, d'élastomères thermoplastiques (TPE), de copolymères butadiène-acrylonitrile, aussi appelés « caoutchoucs nitrile » (NBR), de silicones pour la partie d'application 20. Tandis que pour la partie de fixation 11, il s'agit de préférence de d'élastomères thermoplastiques (TPE), de copolymères butadiène-acrylonitrile, aussi appelés « caoutchoucs nitrile » (NBR), de silicones. En outre, la partie de fixation 11 peut également être en matériau thermoplastique tel que le polypropylène (PP), en polytéréphtalate d'éthylène (PET) ou le en poly-oxo-méthylène (POM).

Selon une variante de ce deuxième mode de réalisation, la partie de fixation 11 et la tige 40 pourront se présenter sous la forme d'une pièce unique (non illustrée). Dans ce cas, la partie de fixation 11 et la tige 40 seront en matériau thermoplastique tel que le polypropylène (PP), en polytéréphtalate d'éthylène (PET) ou le en poly-oxo-méthylène (POM).

Dans ce deuxième mode de réalisation, ladite cavité est aussi un creux, en forme de volume de révolution, autour d'un doigt de support, délimité par les parois internes et le doigt de support et formant un réservoir.

En particulier, la partie applicatrice fait le tour du doigt support, notamment sur toute la périphérie dudit doigt.

De façon avantageuse, l'épaisseur e20 de la partie d'application 20 est constante sur toute la longueur du doigt support 15 le long de l'axe X. Elle est de l'ordre par exemple de 0,7 mm. La souplesse de la surface applicatrice 22 est ainsi identique en tout point de la partie d'application 20 facilitant l'utilisation de l'embout applicateur 10.

Comme déjà expliqué précédemment, étant donné la forme de la partie d'application 20, l'uniformité de l'épaisseur de la paroi de la partie d'application 20 entraîne une variabilité dans l'épaisseur de la cavité 23. Par conséquent, la cavité 23 présente une épaisseur maximale au niveau du diamètre maximal d de la partie d'application 20, de l'ordre par exemple de 0,7 à 1,5 mm. Le volume de la cavité 23 est ainsi augmenté et une plus grande quantité de produit cosmétique peut être stockée. Une surface plus étendue peut être maquillée en une seule fois sans devoir se réapprovisionner en produit.

Une surépaisseur peut être envisagée au niveau du point de fixation F, c'est-à-dire au niveau de l'extrémité distale 16 de la partie d'application 20. Cette surépaisseur, de l'ordre par exemple de 3 mm, permet de renforcer la fixation entre la partie d'application 20 et le doigt support 15. Autrement, la paroi étant plus épaisse, elle est plus difficile à déchirer et plus résistante aux manipulations multiples.

Dans cet exemple de réalisation, l'épaisseur de matière entre la paroi interne 21 et la paroi externe 22 est constante et confère de la souplesse à la partie d'application 20 qui se déforme plus facilement. La partie de fixation 11 peut ainsi être rigide, aussi bien au niveau du manchon 14 qu'au niveau du doigt support 15, sans que l'embout applicateur 10 perde en confort d'utilisation. Autrement dit, la partie d'application 20 reste dans l'alignement du manchon 14 et de la tige support 40. Le doigt support 15 et par conséquent la partie d'application 20 ne sont donc plus mobiles en rotation par rapport à la tige support 40 et au manchon 14.

Deux illustrations de position d'utilisation différentes de cet exemple de réalisation sont visibles aux figures 5 et 6.

La position d'utilisation représentée à la figure 5 correspond à la première position d'utilisation du premier exemple de réalisation dans laquelle seule la partie d'application 20 se déforme du côté du point de pression, ici jusqu'à ce que l'extrémité proximale 13 soit en contact avec le doigt support 15. Dans cette première position d'utilisation, le doigt support (15) reste droit, c'est-à-dire dans l'alignement du manchon 14 et de la tige support 40 et donc de l'axe X, et seule la zone où la pression est exercée s'écrase et vient, ici, toucher le doigt support 15 au niveau de l'extrémité proximale 13 de la partie d'application. Là encore, il est possible que l'extrémité proximale 13 de la partie d'application 20 et le doigt support 15 se rapprochent mais sans entrer en contact.

La figure 6 représente une position d'utilisation, dite troisième position d'utilisation, dans laquelle deux côtés opposés de la partie d'application 20 sont déformés. Cette position permet par exemple de maquiller les deux lèvres à la fois et également d'exercer une pression sur tout le volume de la cavité 23 et ainsi de restituer tout le produit stocké dans cette cavité 23.

Ce second exemple de réalisation (figures 4 à 6), présente au moins deux positions d'utilisation permettant ainsi de se maquiller une seule lèvre ou les deux et de restituer plus ou moins de produit contenu dans la cavité 23 suivant la pression exercée sur la partie d'application 20. A la fin de l'application, si du produit est encore nécessaire, une pression plus importante peut être exercée pour faire sortir le produit restant de la cavité 23.

Bien que non représentée, la troisième position d'utilisation est également envisageable dans le premier mode de réalisation. De même, dans le deuxième exemple de réalisation, le doigt support 15 peut être souple et la position d'utilisation, dite deuxième position d'utilisation, du premier exemple, peut être envisagée.

La figure 7 illustre un ensemble applicateur pour produit cosmétique, comprenant un récipient 50 comprenant un corps 51 formant un réservoir destiné à contenir le produit cosmétique, et un applicateur comprenant un embout 10 tel que celui du premier exemple de réalisation décrit ci-dessus. L'applicateur est adapté pour être fixé sur le récipient 50, de sorte que l'embout applicateur 10 est logé à l'intérieur du réservoir. Il est ainsi plongé dans le produit cosmétique repéré 80 sur la figure 7.

La figure 7 illustre aussi le manchon 14 assemblé avec une tige support 40 de l'applicateur.

La tige 40 permet, entre autre, une manipulation dudit embout applicateur 10. Plus précisément, l'applicateur comprend un bouchon 70 adapté pour être manipulé par l'utilisateur et la tige 40 s'étend avantageusement à partir du bouchon 70.

Il est à noter, ici, que le bouchon 70 est formé d'une tête 71 issue de matière avec la tige 40, et d'un capot 72 monté à force et maintenu en position sur la tête 71 de tige 40 à l'aide de contre-formes internes destinées à coopérer avec des formes réalisées sur la tête 71. Le capot 72 est rigide. On entend par « rigide », non déformable ni à la pression atmosphérique, ni à une pression exercée par les doigts d'un utilisateur. C'est à l'aide dudit capot 72 que l'utilisateur manipule l'applicateur de l'invention, en particulier parce que le capot 72 imprime le mouvement que l'utilisateur lui donne à la tête 71 de la tige 40, qui elle-même transmet ce mouvement au manchon 14 avec lequel elle est assemblée.

Le bouchon 70 est destiné à être fixé de manière amovible à un goulot 52 appartenant au récipient 50 (voir figure 7 pour la version assemblée et figure 8 pour la version éclatée).

Il est à noter que le manchon 14 et la tige 40 présentent chacun une forme sensiblement cylindrique et une direction principale d'extension longitudinale confondue avec la direction principale X.

Il est à noter aussi que l'assemblage entre le manchon 14 et la tige 40 est un encastrement. En variante, l'embout applicateur pourra être surmoulé sur ou à travers la tige.

La figure 8 est une vue éclatée de l'ensemble applicateur de la figure 7. La figure 8 illustre le récipient 50 en détails. Notamment, le goulot 52 comprend une ouverture par laquelle le produit cosmétique peut être extrait, et un essoreur 60, destiné à être fixé à l'intérieur dudit goulot 52.

Il est aussi visible, sur la figure 8, que l'essoreur 60 comprend un orifice d'essorage 61 configuré pour racler le produit cosmétique en excès sur la tige 40 et sur l'embout applicateur 10 lorsque ces derniers passent à travers lui.

L'orifice d'essorage 61 est avantageusement de forme cylindrique ; ce choix n'est pas limitatif et toute autre forme d'orifice 61 pourra être choisie pour l'essoreur 60 sans sortir du cadre de l'invention.

Le diamètre d61 dudit orifice d'essorage sera avantageusement choisi en rapport avec le diamètre D de la tige 40 et le petit diamètre d de l'embout applicateur 10 dont il racle le surplus de produit embarqué.

A ce propos, il est à noter que le diamètre D de la tige est comparable au petit diamètre d de la partie d'application 20. En effet, la partie d'application 20 présente ici une section transversale circulaire et donc un diamètre d, lesdits deux diamètres D, d sont avantageusement reliés par la formule suivante : 0,9 ≤ *^{d}*/*_{D}* ≤ 1,5.

Ainsi, à titre d'exemple, le diamètre D de la tige 40 pourra être égal à 6.3 mm et le diamètre d de la partie d'application 20, à 7,5 mm. Cela signifie, en outre, que le diamètre D de la tige sera sensiblement le même, voire sensiblement inférieur à celui de la partie d'application 20.

Il est à noter aussi que le diamètre d61 de l'orifice d'essorage 61 est sensiblement le même que celui de la tige 40. Cela présente l'avantage de venir racler le produit sur l'embout applicateur 10, et en particulier de racler le produit sur la partie d'application 20 dudit embout applicateur 10.

Un avantage supplémentaire de la présence de la cavité 23 consiste à limiter l'effort nécessaire à l'extraction de l'applicateur du récipient et plus particulièrement l'effort nécessaire pour extraire la partie d'application 20 de l'orifice d'essorage 61, puisque la cavité 23 permet une certaine déformation de la partie d'application.

Ainsi, en plus de présenter une grande surface d'application, l'ensemble applicateur est conçu de telle sorte que l'essorage de la partie d'application 20 soit optimisé lors de son extraction hors du récipient 50. Autrement dit, le produit cosmétique que la partie d'application 20 est apte à embarquer est raclé de façon optimisée par l'essoreur 60 à travers lequel elle passe lors de son extraction dudit récipient 50.

Cela participe à conférer à l'embout applicateur 10 de l'invention une capacité à maquiller les deux lèvres d'un utilisateur, ceci dès le premier passage de l'embout applicateur dessus.

En effet, l'invention concerne avantageusement un dit ensemble applicateur dont le réservoir 50 est rempli de produit cosmétique, le produit étant en particulier destiné au maquillage des lèvres d'un utilisateur.

La partie d'application 20 peut être lisse. Il est à noter, à titre d'alternative non exclue de l'invention, que la partie d'application 20 peut présenter un flocage à sa surface, le flocage comprenant notamment du coton ou du nylon. Selon une autre variante, la partie d'application 20 peut comprendre des rainures, en particulier de faible profondeur, notamment de 200 à 300 micromètres.

Le flocage permet une meilleure rétention de produit cosmétique et un toucher plus doux. Le diamètre de la partie d'application 20 munie du flocage est plus grand de 0,3 à 2,6 mm suivant le flocage choisi.

A titre d'exemple, l'embout applicateur 10 présentera une hauteur h10 de l'ordre de 22 mm (voir figure 8) mesurée entre l'extrémité distale 16 de la partie d'application 20 et une extrémité proximale 18 du manchon 14, le long de la direction principale X.

Une fois assemblé à la tige, le manchon 14 dudit embout applicateur 10 n'est plus visible, car encastré dans la tige 40, en particulier à l'extrémité libre de celle-ci. L'embout applicateur 10 visible est alors la partie d'application 20 et la partie intermédiaire 17 du doigt support 15. A titre d'exemple encore, la hauteur h'10 de ces deux éléments visibles, mesurée le long de la direction principale X, est de l'ordre de 12,5 mm.

L'embout applicateur selon l'invention est de confection simple et modulable. En effet, grâce notamment au design de la partie d'application 20, différentes positions d'utilisation sont envisageables. On peut ainsi moduler l'application du produit cosmétique en combinant les souplesses de la partie d'application 20 et du doigt support 15 et en exerçant soit une pression discrète, soit une pression plus marquée, sur une seule ou les deux lèvres à la fois. On obtient ainsi un embout s'adaptant à tous les utilisateurs et à leurs modes de maquillage avec un confort d'utilisation.

De plus, la présence de la cavité 23 (ou l'absence de matière) permet de maquiller une seule ou les deux lèvres d'un seul tenant sans devoir replonger l'embout dans le récipient. La restitution du produit est améliorée et peut être complète grâce à la souplesse de la partie d'application 20. Une pression sur la partie d'application permet ainsi d'utiliser le produit cosmétique contenu dans la cavité 23 sans avoir besoin de recharger en produit.

## Revendications

1. Embout applicateur (10) pour produit cosmétique, l'embout applicateur (10) comportant une partie de fixation (11) apte à être assemblée à une tige support (40) et une partie d'application (20) dudit produit s'étendant suivant une direction principale d'extension longitudinale X, dite direction principale, entre une extrémité proximale (16) et une extrémité distale (13) opposée à l'extrémité proximale (16), la partie de fixation (11) comprend un doigt support (15) externe à la tige support (40), la partie d'application (20) étant fixée au doigt support (15) de manière à envelopper la majeure partie du doigt support (15), le doigt support (15) et la partie d'application (20) étant en contact discret sur une zone limitée au voisinage de l'extrémité distale de la partie d'application, la partie d'application (20) étant configurée pour passer d'une position de repos dans laquelle le doigt support (15) et l'extrémité proximale (13) de la partie d'application (20) sont libres de tout contact vers une position d'utilisation, dans laquelle le doigt support (15) et/ou la partie d'application (20) ploient de manière à ce que l'extrémité proximale (13) de la partie d'application (20) soit au point d'entrer, ou entre en contact avec le doigt support (15) et/ou la tige support (40), **caractérisé en ce que** la partie d'application (20) présente une paroi interne (21) et
une paroi externe, ladite paroi externe étant confondue avec une surface applicatrice (22), ladite paroi interne (21) de la partie d'application (20) et le doigt support (15) formant une cavité (23) en forme de volume de révolution autour du doigt support (15), ladite cavité (23) formant un réservoir.

2. Embout applicateur (10) selon la revendication précédente, dans lequel la partie d'application (20) présente une paroi externe et une paroi interne (21) séparées d'une épaisseur de matière, la paroi externe étant confondue avec une surface applicatrice (22) continue, un espace entre la paroi interne (21) de la partie d'application et le doigt support (15) est formé de manière à délimiter une cavité (23).

3. Embout applicateur (10) selon la revendication précédente, dans lequel le doigt support (15) et la partie d'application sont au point d'entrer ou entrent en contact via la paroi interne (21) de la partie d'application (20).

4. Embout applicateur (10) selon l'une quelconque des revendications précédentes, dans lequel la partie de fixation (11) et la partie d'application (20) sont deux pièces distinctes.

5. Embout applicateur (10) selon l'une quelconque des revendications 1 à 3, dans lequel la partie de fixation (11) et la partie d'application (20) sont une pièce unique.

6. Embout applicateur (10) selon l'une quelconque des revendications précédentes, dans lequel le doigt support (15) est rigide.

7. Embout applicateur (10) selon l'une quelconque des revendications 1 à 5, dans lequel le doigt support (15) est souple.

8. Embout applicateur (10) selon l'une quelconque des revendications 2 à 7, dans lequel la cavité (23) est conçue comme un réservoir intermédiaire pour le produit cosmétique à appliquer.

9. Embout applicateur (10) selon l'une quelconque des revendications précédentes, dans lequel l'épaisseur de matière entre la paroi interne (21) et la paroi externe (22) de la partie d'application (20) est variable.

10. Embout applicateur (10) selon l'une quelconque des revendications précédentes, dans lequel la partie d'application (20) comprend au moins une lumière.

11. Applicateur comprenant un embout applicateur (10) selon l'une quelconque des revendications précédentes et la tige support (40).

12. Ensemble applicateur pour produit cosmétique, comprenant :
- un récipient (50) comprenant un corps (51) formant un réservoir destiné à contenir le produit cosmétique (80), et
- un applicateur selon la revendication précédente adapté pour être fixé sur le récipient (50), de sorte que l'embout applicateur (10) est logé à l'intérieur du réservoir.

## Patentansprüche

1. Applikatorspitze (10) für Kosmetikprodukt, wobei die Applikatorspitze (10) einen Befestigungsabschnitt (11), der dazu geeignet ist, an einem Stützstab (40) angefügt zu werden, und einen Auftragungsabschnitt (20) des Produkts umfasst, der sich gemäß einer Hauptrichtung einer Längserstreckung X, als Hauptrichtung bezeichnet, zwischen einem proximalen Ende (16) und einem dem proximalen Ende (16) entgegengesetzten distalen Ende (13) erstreckt, wobei der Befestigungsabschnitt (11) einen Stützfinger (15) außerhalb des Stützstabs (40) umfasst, wobei der Auftragungsabschnitt (20) derart am Stützfinger (15) befestigt ist, dass der Großteil des Stützfingers (15) umhüllt wird, wobei sich der Stützfinger (15) und der Auftragungsabschnitt (20) in einem auf die Nähe zum distalen Ende des Auftragungsabschnitts begrenzten Bereich verdeckt berühren, wobei der Auftragungsabschnitt (20) dazu ausgelegt ist, von einer Ruheposition, in der der Stützfinger (15) und das proximale Ende (13) des Auftragungsabschnitts (20) frei von jeglicher Berührung sind, zu einer Verwendungsposition überzugehen, in der der Stützfinger (15) und/oder der Auftragungsabschnitt (20) sich derart biegen, dass das proximale Ende (13) des Auftragungsabschnitts (20) dabei ist, mit dem Stützfinger (15) und/oder dem Stützstab (40) in Berührung zu kommen oder berührt, **dadurch gekennzeichnet, dass**
der Auftragungsabschnitt (20) eine Innenwand (21) und eine Außenwand aufweist, wobei die Außenwand mit einer Auftragsfläche (22) verschmolzen ist, wobei die Innenwand (21) des Auftragungsabschnitts (20) und der Stützfinger (15) einen Hohlraum (23) in der Form eines Umdrehungsvolumens um den Stützfinger (15) bilden, wobei der Hohlraum (23) einen Vorratsbehälter bildet.

2. Applikatorspitze (10) nach dem vorstehenden Anspruch, wobei der Auftragungsabschnitt (20) eine Außenwand und eine Innenwand (21) aufweist, die durch eine Materialdicke getrennt sind, wobei die Außenwand mit einer durchgehenden Auftragsfläche (22) verschmolzen ist, der Raum zwischen der Innenwand (21) des Auftragungsabschnitts und dem Stützfinger (15) derart gebildet ist, dass ein Hohlraum (23) abgegrenzt wird.

3. Applikatorspitze (10) nach dem vorstehenden Anspruch, wobei der Stützfinger (15) und der Auftragungsabschnitt über die Innenwand (21) des Auftragungsabschnitts (20) dabei sind, in Berührung zu kommen oder sich berühren.

4. Applikatorspitze (10) nach einem der vorstehenden Ansprüche, wobei der Befestigungsabschnitt (11) und der Auftragungsabschnitt (20) zwei verschiedene Teile sind.

5. Applikatorspitze (10) nach einem der Ansprüche 1 bis 3, wobei der Befestigungsabschnitt (11) und der Auftragungsabschnitt (20) ein einziges Teil sind.

6. Applikatorspitze (10) nach einem der vorstehenden Ansprüche, wobei der Stützfinger (15) steif ist.

7. Applikatorspitze (10) nach einem der Ansprüche 1 bis 5, wobei der Stützfinger (15) flexibel ist.

8. Applikatorspitze (10) nach einem der Ansprüche 2 bis 7, wobei der Hohlraum (23) als eine Zwischenvorratsbehälter für das aufzutragende Kosmetikprodukt konzipiert ist.

9. Applikatorspitze (10) nach einem der vorstehenden Ansprüche, wobei die Materialdicke zwischen der Innenwand (21) und der Außenwand (22) des Auftragungsabschnitts (20) variabel ist.

10. Applikatorspitze (10) nach einem der vorstehenden Ansprüche, wobei der Auftragungsabschnitt (20) mindestens eine Öffnung umfasst.

11. Applikator, der eine Applikatorspitze (10) nach einem der vorstehenden Ansprüche und den Stützstab (40) umfasst.

12. Applikatoranordnung für Kosmetikprodukt, umfassend:
- einen Behälter (50), umfassend einen Körper (51), der einen zum Enthalten des Kosmetikprodukts (80) vorgesehenen Vorratsbehälters bildet, und
- einen Applikator nach dem vorstehenden Anspruch, der dazu geeignet ist, derart an dem Behälter (50) befestigt zu werden, dass die Applikatorspitze (10) innerhalb des Behälters aufgenommen wird.

## Claims

1. Applicator tip (10) for cosmetic product, the applicator tip (10) comprising an attachment part (11) suitable for being assembled to a support rod (40) and an application part (20) of said product extending along a main direction of longitudinal extension X, said main direction, between a proximal end (16) and a distal end (13) opposite the proximal end (16), the attachment part (11) comprises a support finger (15) external to the support rod (40), the application part (20) being fixed to the support finger (15) so as to envelop the major part of the support finger (15), the support finger (15) and the application part (20) being in discrete contact over a limited area in the vicinity of the distal end of the application part, the application part (20) being configured to move from a rest position in which the support finger (15) and the proximal end (13) of the application part (20) are free of contact to a use position in which the support finger (15) and/or the application part (20) bend so that the proximal end (13) of the application part (20) is at the point of entering, or comes into contact with, the support finger (15) and/or the support rod (40), **characterized in that** the application part (20) has an inner wall (21) and an outer wall, said outer wall being merged with an applicator surface (22), said inner wall (21) of the application part (20) and the support finger (15) forming a cavity (23) in the form of a volume of revolution around the support finger (15), said cavity (23) forming a reservoir.

2. Applicator tip (10) according to the preceding claim, wherein the application part (20) has an outer wall and an inner wall (21) separated by a material thickness, the outer wall being merged with a continuous applicator surface (22), a space between the inner wall (21) of the application part and the support finger (15) is formed so as to delineate a cavity (23).

3. Applicator tip (10) according to the preceding claim, wherein the support finger (15) and the application part are at the point of or come into contact via the inner wall (21) of the application part (20).

4. Applicator tip (10) according to any one of the preceding claims, wherein the attachment part (11) and the application part (20) are two separate pieces.

5. Applicator tip (10) according to any one of claims 1 to 3, wherein the attachment part (11) and the application part (20) are a single piece.

6. Applicator tip (10) according to any one of the preceding claims, wherein the support finger (15) is rigid.

7. Applicator tip (10) according to any one of claims 1 to 5, wherein the support finger (15) is flexible.

8. Applicator tip (10) according to any one of claims 2 to 7, wherein the cavity (23) is designed as an intermediate reservoir for the cosmetic product to be applied.

9. Applicator tip (10) according to any one of the preceding claims, wherein the material thickness between the inner wall (21) and the outer wall (22) of the application part (20) is variable.

10. Applicator tip (10) according to any one of the preceding claims, wherein the application part (20) comprises at least one lumen.

11. Applicator comprising an applicator tip (10) according to any one of the preceding claims and the support rod (40).

12. Applicator assembly for cosmetic product, comprising:
- a container (50) comprising a body (51) forming a reservoir intended to contain the cosmetic product (80), and
- an applicator according to the preceding claim adapted to be fixed to the container (50), so that the applicator tip (10) is housed inside the reservoir.
